# FASCICULE DE BREVET EUROPEEN

(11) **EP 0 457 731 B1**
(45) Date de publication et mention de la délivrance du brevet: **20.10.1993**
(21) Numéro de dépôt: 91810360.7
(22) Date de dépôt: 10.05.1991
(51) Int. Cl.: A47K 10/38

(54) **Distributeur de papier hygiénique en rouleau**
Spender für Toilettenpapierrollen
Dispenser for toilet paper in rolls

(30) Priorité: 16.05.1990 CH 1657/90
(43) Date de publication de la demande: 21.11.1991
(73) Titulaire: Steiner Company International S.A., CH-1006 Lausanne (CH)
(72) Inventeur: Schwob, Hans Rudolf, CH-1605 Chexbres (CH)
(74) Mandataire: Meylan, Robert Maurice

(56) Documents cités:
- EP-A- 0 103 659
- BE-A- 880 103
- DE-A- 3 821 176
- FR-A- 2 374 003
- NL-A- 8 602 194
- US-A- 3 104 844

## Description

La présente invention concerne un distributeur de papier hygiénique, en rouleau, comprenant un élément de base muni de moyens pour être fixé contre une paroi, un couvercle en forme de cuvette muni d'une ouverture sur sa surface latérale pour la sortie du papier et un porte-rouleaux, la surface latérale du couvercle est munie d'un logement à l'intérieur duquel se trouve un verrou agencé pour collaborer avec des moyens correspondants de la surface latérale de l'élément de base pour assurer le verrouillage du distributeur après l'assemblage du couvercle sur l'élément de base, lesdits logement et verrou sont munis de moyens permettant le déverrouillage uniquement au moyen d'une clef, empêchant ainsi le désassemblage intempestif ou non autorisé du couvercle et de l'élément de base.

Le distributeur en question est destiné aux toilettes des lieux publics.

Un tel distributeur destiné aux toilettes des lieux publics doit, d'une part éviter le vol des rouleaux de papier et, d'autre part permettre une réserve de papier hygiénique suffisante afin d'éviter l'obligation de recharger le distributeur à des intervalles relativement courts.

Dans le DE-A-38 21 176 est décrit un tel distributeur de papier hygiénique pour un seul rouleau de papier et muni de moyens empêchant son ouverture non autorisée ou intempestive.

Il existe en principe deux types de rouleaux de papier hygiénique. Des rouleaux de diamètre relativement petit, utilisés habituellement en Europe qui s'épuisent relativement rapidement, d'où la nécessité de pouvoir disposer d'au moins deux rouleaux dans un distributeur de papier hygiénique et, des rouleaux d'un diamètre beaucoup plus grand, et dans ce cas un seul rouleau est suffisant pour une utilisation normale d'un lieu public.

La présente invention a pour but de proposer un distributeur de papier hygiénique qui comme celui décrit dans le DE-A-38 21 176 est muni de moyens de verrouillage empêchant son ouverture intempestive ou non autorisée mais, en plus, par sa construction, permet de l'utiliser avec au moins deux rouleaux de petits diamètre. Le distributeur est conçu de sorte à pouvoir également l'utiliser avec un rouleau de grand diamètre.

Le distributeur hygiénique selon l'invention est caractérisé par le fait que l'élément de base et la cuvette sont munis de moyens complémentaires permettant leur assemblage rapide, que le porte-rouleaux est un disque portant au moins deux broches disposées de manière symétrique pour supporter lesdits rouleaux, monté dans un logement cylindrique de l'élément de base, que le logement cylindrique est muni sur sa périphérie supérieure d'au moins deux saillies perpendiculaires à la paroi cylindrique et dirigées vers l'intérieur du logement destinées à empêcher la sortie intempestive du porte-rouleaux, que ledit porte-rouleaux est muni sur sa périphérie d'au moins une encoche de forme complémentaire à celle desdites saillies pour permettre l'assemblage du porte-rouleaux dans ledit logement cylindrique ainsi que le désassemblage.

L'avantage du distributeur selon l'invention est que le porte-rouleaux est muni d'au moins deux broches de sorte à pouvoir mettre au moins deux rouleaux de papier, de préférence trois, sur le porte-rouleaux qui a la forme d'un disque muni de moyens pour être monté rotativement à l'intérieur d'un logement cylindrique de l'élément de base. L'assemblage se fait de manière facile et rapide le logement cylindrique étant muni de saillies dirigées vers l'intérieur du logement, destinées à empêcher la sortie du porte-rouleaux, lequel est muni d'au moins une encoche sur sa périphérie de forme conjuguée à celle d'une saillie afin de permettre l'assemblage et le désassemblage du porte-rouleaux sur l'élément de base.

Selon une variante d'exécution préférée, l'élément de base et le couvercle sont munis de moyens pour permettre un assemblage rapide du type à baïonnette.

Selon une autre exécution préférée, le porte-rouleaux est indexé de sorte qu'il s'arrête lorsqu'un rouleau de papier se trouve face à l'ouverture du distributeur. Ce résultat est obtenu par des moyens d'encliquetage formés respectivement sur le porte-rouleaux et l'élément de base.

Enfin le même distributeur peut être utilisé également pour un seul rouleau de grand diamètre en retirant le porte-rouleaux multiple et en mettant sur un pivot solidaire de l'élément de base un bras sur lequel se trouve une broche pour recevoir le grand rouleau.

L'invention sera décrite plus en détail à l'aide des dessins annexés.

La figure 1 est une vue en plan de l'élément de base.

La figure 2 est une coupe selon II-II de la figure 1.

La figure 3 est une vue en plan du couvercle.

La figure 4 est une coupe selon IV-IV d'un détail de la figure 3.

La figure 5 est une vue en plan d'un porte-rouleaux à trois broches.

La figure 6 est une coupe de la figure 5 selon VI/VI.

La figure 7 est une vue latérale et en coupe d'un porte-rouleaux pour un seul rouleau.

La figure 8 est une vue en plan du verrou.

La figure 9 est une vue de côté du dispositif empêchant la rotation du porte-rouleaux lorsqu'un rouleau n'est pas vide.

L'exécution préférée que nous allons décrire comprend un élément de base 1 (fig. 1, 2) et un couvercle en forme de cuvette 2 (fig. 3, 4) agencés pour pouvoir être assemblés rapidement.

Tous les éléments que nous allons décrire sont faits d'un matériau synthétique mais il ne s'agit aucunement d'une limitation et tout autre matière peut être utilisée.

L'élément de base 1 se présente sous la forme d'une plaque circulaire et elle comprend les éléments suivants : une première plaque circulaire 101 surmontée sur sa périphérie d'une paroi cylindrique 102 présentant sur son bord périphérique supérieur quatre saillies 103 dirigées vers le centre géométrique de la pièce. Une surface annulaire 104 se trouvant à la même hauteur que le bord supérieur de la surface cylindrique 102 se termine par une deuxième paroi cylindrique 105. Cette paroi cylindrique 105 présente sur environ 3/4 de la périphérie une surépaisseur 106 dans laquelle est formée une rainure 107 de préférence de section triangulaire destinée à recevoir et guider l'arrête correspondante du couvercle 2. Sur également les 3/4 environ de la périphérie, la paroi cylindrique 105 se prolonge au-delà de la surface annulaire 104 et forme une paroi cylindrique 108. Le bord supérieur de la paroi 108 est muni d'encoches 109 en forme de L régulièrement espacées qui serviront à l'assemblage de l'élément de base avec le couvercle 2. La paroi 108 est interrompue dans une zone 110 prévuee pour le verrouillage du distributeur. La surface annulaire 104 présente également quatre ouvertures 111 prévues dans des surépaisseurs ou des décrochements 112 de la surface annulaire 104 destinés à la fixation de l'élément de base contre une paroi. La surface annulaire 104 présente également un décrochement 113 destiné à recevoir un dispositif enfichable empêchant par la suite le porte-rouleaux de tourner tant qu'un rouleau n'est pas complètement vide.

La plaque circulaire 101 présente un logement 114 destiné à recevoir une languette 115 solidaire d'une lame 116 dont les extrémités s'appuient contre deux ergots 117 et 118, pour former en collaboration avec des encoches 306 du porte-rouleaux 3 (fig. 5, 6) le dispositif d'encliquetage

Enfin, la plaque 101 est munie également d'un tourillon 119 destiné à recevoir le porte-rouleau pour l'utilisation du distributeur avec un rouleau unique de grand diamètre.

Le couvercle 2 (fig. 3, 4) est formé d'une plaque 201 circulaire présentant sur une partie une découpe 202 correspondant à l'ouverture du distributeur pour la sortie du papier hygiénique et muni de deux projections 203, 204 destinées à faciliter l'arrachement du papier. La plaque 201 est munie sur sa face intérieure de nervures de renforcement 205, 206, ainsi que d'une ouverture 207 formant fenêtre pour contrôler visuellement la quantité de papier disponible à l'intérieur du distributeur. La fenêtre 207 est en principe fermée par un couvercle transparent. Sur la périphérie de la plaque 201 et sur approximativement les 3/4 s'étend une paroi cylindrique 208 dont le bord supérieur se termine en biseau 209 (fig. 4) destiné à collaborer avec la rainure 107 de l'élément de base lors de l'assemblage du couvercle 2 sur l'élément de base 1. Sur la surface intérieure de la paroi cylindrique 208 sont disposés quatre ergots 210 destinés à collaborer avec les encoches 109 de l'élément de base pour un assemblage à baïonnette du couvercle 2 avec l'élément de base. Sur la surface latérale opposée à la partie 202 servant d'ouverture du distributeur se trouve un logement 211 destiné à abriter le verrou qui assurera après l'assemblage du distributeur son verrouillage pour éviter l'ouverture intempestive ou non autorisée.

Nous décrirons maintenant, en relation avec les figures 5 et 6 un porte-rouleaux pour trois rouleaux de papier.

Le porte-rouleaux 3 comprend une plaque circulaire 301 portant trois broches 302, disposées symétriquement, destinées à supporter les rouleaux de papier hygiénique. La plaque 301 est munie sous sa périphérie d'un rebord 303 opposé aux broches 302 et munie sur sa périphérie d'une nervure circulaire 304. Le diamètre de la nervure 304 est égal ou légèrement inférieur au diamètre de la plaque 101 de l'élément de base. La nervure 304 présente une encoche 305 de forme complémentaire à celle des saillies 103 de l'élément de base 1 pour permettre la mise en place du porte-rouleaux 3 dans le logement formé par la plaque de base 101 et la paroi cylindrique 102 de l'élément de base 1. La mise en place s'effectue de la manière suivante : on positionne l'encoche 305 face à une des saillies 103 de l'élément de base et en profitant de la flexibilité de la plaque 301 on la fait glisser sous la saillie 103 et on tourne le porte-rouleaux de 360° jusqu'à ce que la totalité de la nervure circulaire 304 passe sous les quatre saillies 103. A partir de ce moment là, le porte-rouleaux ne peut pas sortir de manière intempestive. Lorsqu'on désire enlever le porte-rouleaux, on procède de manière similaire, c'est-à-dire on positionne l'encoche 305 face à une des saillies 103, on fait sortir l'encoche au-dessus de la saillie 103 et on commence à tourner le porte-rouleaux 3 de 360° jusqu'à ce que la totalité de la nervure 304 se trouve au-dessus des saillies 103.

Le rebord 303 est muni de trois encoches 306, régulièrement espacées et destinées à collaborer avec la languette 115 de l'élément de base afin que le porte-rouleaux se stabilise en une position lorsqu'une broche portant un rouleau vient face à l'ouverture du distributeur. Lorsqu'on désire faire tourner le porte-rouleaux, il suffit d'appuyer sur la broche se trouvant face à l'ouverture du distributeur dans le sens des aiguilles d'une montre, ce qui fait avancer le rouleau jusqu'à l'encliquetage suivant, c'est-à-dire lorsque la languette 115 se trouve dans l'encoche suivante 306 du porte-rouleaux. Afin d'éviter que l'on fasse tourner le porte-rouleaux lorsque le rouleau se trouvant face à l'ouverture du distributeur n'est pas complètement vide, on a prévu un élément enfichable 6 (fig. 9) en forme de L dimensionné pour que la partie 602 vienne s'enficher dans la zone 113 de l'élément de base et la partie 601 se projette vers l'intérieur du distributeur. La partie 601 est dimensionnée de sorte que le porte-rouleaux ne peut pas être tourné de 1/3 de tour si une broche 302 se trouvant face à l'ouverture du distributeur contient encore un rouleau avec quelques milimètres de papier. De cette manière, on évite le gaspillage de papier, le porte-rouleaux ne pouvant être actionné que si une broche ne contient pratiquement plus de papier.

Dans le but d'éviter que le rouleau de papier se trouvant sur les broches 302 se dévide chaque fois qu'on tire dessus, on peut prévoir soit un élément enfichable sur les broches 302 avec une languette élastique pour freiner le dévidement du papier en agissant sur le diamètre intérieur du rouleau, soit une languette élastique incorporée sur les broches dans le même but.

Dans le logement 211 du couvercle 2, est disposé une pièce coulissante 4 munie d'une projection 401 destinée à venir s'insérer dans la zone 110 de l'élément de base 1 après l'assemblage du couvercle sur l'élément de base pour empêcher les désassemblages par rotation inverse du couvercle 2. La pièce 4, présente sur sa partie supérieure une tête 402 se trouvant en dehors du logement 211 et servant de butée de fin de course lors du verrouillage. Afin d'éviter un déverrouillage intempestif ou par une personne non autorisée, en tirant sur la tête 402 du verrou, le dispositif est muni d'un système de blocage constitué des éléments suivants : sur la surface du verrou 4 sont prévus trois trous rectangulaires 403 destinés à recevoir en position de verrouillage trois projections de forme et dimensions correspondantes se trouvant à l'extrémité des trois languettes élastiques solidaires d'une paroi du logement 211 ou d'une pièce rapportée formant avec la paroi extérieure 211a du logement 211 tiroir dans lequel glisse le verrou 4. En position verrouillée du verrou 4, c'est-à-dire lorsque la tête 402 vient en appui contre le logement 211, les trois têtes des languettes élastiques viennent dans les trois trous 403 empêchant le verrou 4 de glisser à l'extérieur du logement 211 même si on tire fortement sur la tête 402. Pour pouvoir déverrouiller, il faut disposer d'une clef sous la forme d'une plaquette munie de trois dents espacées et de forme correspondante aux trois trous 403. La surface latérale 211a du logement 211 présente une fenêtre rectangulaire donnant accès aux trois logements 403 aussi bien en position verrouillée du verrou 4 qu'en position ouverte permettant ainsi lorsque le verrou est bloqué d'introduire à travers cette fenêtre la clef d'ouverture pour pousser les têtes des trois languettes vers l'intérieur du distributeur et en même temps tirer sur la tête 402 pour obtenir le déverrouillage et permettre de retirer le couvercle 2 en le tournant dans le sens inverse du montage pour dégager les ergots 210 des encoches 109 et pouvoir retirer le couvercle.

Il est à relever que ce moyen de blocage n'est qu'une exécution et que d'autres moyens peuvent être utilisés.

Si le distributeur pour une raison ou une autre doit à un moment donné être utilisé avec des rouleaux de grands diamètres, c'est-à-dire utiliser le distributeur avec un seul rouleau au lieu de trois rouleaux comme décrit précédemment, on retire le porte-rouleaux 3 comme expliqué précédemment et on dispose d'une pièce 5 comprenant une broche 501 montée à l'extrémité d'un bras 502 muni d'un logement cylindrique 503 destiné à être fixé dans le tourillon 119 de la pièce de l'élément de base par un dispositif de fixation, par exemple une goupille enclipsable dans le tourillon 119 ou tout autre moyen conventionnel. De cette manière la broche 501 vient à peu près au centre de la plaque 101 et le rouleau de grand diamètre peut être disposé. Pour obtenir un freinage de l'évidement du rouleau, il suffit que l'articulation du logement 503 sur le tourillon 119 soit fait de sorte que la pièce 502 puisse tourner autour du tourbillon 119 ainsi en tirant sur le rouleau, la pièce 5 et notamment la broche 501 s'incline du côté où se dévide le papier et le rouleau viendra s'appuyer contre la surface cylindrique 102 qui servira ainsi de frein au grand rouleau.

## Revendications

1. Distributeur de papier hygiénique, en rouleau, comprenant un élément de base (1) muni de moyens (111, 112) pour être fixé contre une paroi, un couvercle (2) en forme de cuvette muni d'une ouverture sur sa surface latérale pour la sortie du papier, et un porte-rouleaux (3), la surface latérale du couvercle étant munie d'un logement (211) à l'intérieur duquel se trouve un verrou (4) agencé pour collaborer avec des moyens (110) correspondants de la surface latérale de l'élément de base (1) pour assurer le verrouillage du distributeur après l'assemblage du couvercle (2) sur l'élément de base (1), lesdits logement (211) et verrou (4) étant munis de moyens (403, 211a) permettant le déverrouillage uniquement au moyen d'une clef, empêchant ainsi le désassemblage intempestif ou non autorisé du couvercle (2) et de l'élément de base (1), caractérisé par le fait que l'élément de base (1) et la cuvette (2) sont munis de moyens complémentaires permettant leur assemblage rapide, que le porte-rouleaux (3) est un disque (301) portant au moins deux broches (302) disposées de manière symétrique pour supporter lesdits rouleaux, monté dans un logement cylindrique (101, 102) de l'élément de base (1), que le logement cylindrique (101, 102) est muni sur sa périphérie supérieure d'au moins deux saillies (103) perpendiculaires à la paroi cylindrique (102) et dirigées vers l'intérieur du logement destinées à empêcher la sortie intempestive du porte-rouleaux (3), que ledit porte-rouleaux (3) est muni sur sa périphérie d'au moins une encoche (305) de forme complémentaire à celle desdites saillies (103) pour permettre l'assemblage du porte-rouleaux (3) dans ledit logement cylindrique (101, 102) ainsi que le désassemblage.

2. Distributeur selon la revendication 1, caractérisé par le fait que la plaque (101) de l'élément de base (1) comporte une rainure périphérique (107) de forme conjuguée à celle du bord supérieur (209) de la cuvette (2), ladite rainure (107) servant de guidage à ladite cuvette (2) lors de l'assemblage.

3. Distributeur selon l'une des revendications 1 ou 2, caractérisé par le fait que l'élément de base (1) est muni à proximité de sa périphérie d'encoches (109) en forme de L destinées à collaborer avec des ergots (210) correspondants disposés sur la face intérieure de la surface latérale (208) de la cuvette (2) pour obtenir un assemblage rapide du type à baïonnette.

4. Distributeur selon l'une des revendications 1 à 3, caractérisé par le fait que le porte-rouleaux est prévu pour supporter au moins deux rouleaux et il est monté pivotant sur l'élément de base.

5. Distributeur selon l'une des revendications 1 ou 4, caractérisé par le fait que le porte-rouleaux (3) et l'élément de base (1) sont munis de moyens complémentaires (306, 115) pour permettre l'indexage du porte-rouleaux (3), de sorte que le porte-rouleaux s'arrête lorsqu'un rouleau de papier se trouve face à l'ouverture du distributeur.

6. Distributeur selon la revendication 5, caractérisé par le fait que lesdits moyens (306, 115) forment un dispositif à encliquetage.

7. Distributeur selon l'une des revendications 3 à 6, caractérisé par le fait que ledit élément de base (1) est muni d'une butée (6) empêchant le porte-rouleaux (3) de tourner tant qu'un rouleau avec du papier hygiénique se trouve face à l'ouverture du distributeur.

8. Distributeur selon l'une des revendications 1 à 7, caractérisé par le fait que chaque broche (302) est munie d'un dispositif empêchant la rotation libre du rouleau de la broche correspondante du porte-rouleaux.

9. Distributeur selon l'une des revendications 1 à 3, caractérisé par le fait que le distributeur peut supporte un seul rouleau de papier et qu'il est constitué d'une broche (501) montée perpendiculairement à l'extrémité d'un bras (502) articulé par son autre extrémité autour d'un pivot (119) de l'élément de base (1), apparaissant après le retrait du porte-rouleaux (3).

## Patentansprüche

1. Spender für Toilettenpapier in Rollen, mit einem Grundelement (1), das Befestigungsmittel (111, 112) aufweist zur Befestigung an einer Wand, mit einem schüsselförmigen Deckel (2), der an seiner seitlichen Fläche eine Oeffnung zur Ausgabe des Papiers aufweist, und mit einem Rollenträger (3), wobei die seitliche Fläche des Deckels ein Gehäuse (211) aufweist, in dessen Inneren sich ein Riegel (4) befindet, welcher angeordnet ist um mit entsprechenden Mitteln (110) der seitlichen Fläche des Grundelements (1) zusammenzuwirken, um die Verriegelung des Spenders nach Zusammenbau des Deckels (2) auf dem Grundelement (1) zu gewährleisten, wobei das Gehäuse (211) und der Riegel (4) Entriegelungsmittel (403, 211a) aufweisen, die die Entriegelung nur mittels eines Schlüssels erlauben, und dadurch das ungewollte oder nicht erlaubte Abmontieren des Deckels (2) und des Grundelementes (1) verhindern, dadurch gekennzeichnet, dass das Grundelement (1) und die Schüssel (2) komplementäre Mittel aufweisen, die ihr schnelles Zusammenmontieren erlauben, dass der Rollenträger (3) eine Scheibe (301) ist, die wenigstens zwei symmetrisch angeordnete Spiesse (302) trägt, um die Rollen zu tragen und die in einem zylindrischen Gehäuse (101, 102) des Grundelements (1) montiert ist, dass das zylindrische Gehäuse (101, 102) an seinem oberen Rand wenigstens zwei zur zylindrischen Wand (102) senkrecht und nach dem Innern des Gehäuses gerichtete Vorsprünge aufweist, um das ungewollte Entweichen des Rollenträgers (3) zu verhindern, dass der besagte Rollenträger (3) an seinem Rand wenigstens einen Einschnitt (305) aufweist, dessen Form derjenigen der Vorsprünge (103) komplementär entspricht um den Zusammenbau des Rollenträgers (3) in dem zylindrischen Gehäuse (101, 102) sowie das Abmontieren zu gestatten.

2. Spender nach Anspruch 1, dadurch gekennzeichnet, dass die Platte (101) des Grundelementes (1) eine Randrinne (107) aufweist, dessen Form derjenigen des oberen Randes (209) der Schüssel (2) entspricht, wobei die Randrinne zur Führung der Schüssel (2) beim Zusammenbau dient.

3. Spender nach einem der Ansprüche 1 oder 2, dadurch gekennzeichnet, dass das Grundelement (1) in der Nähe seines Randes L-förmige Einschnitte (109) aufweist, um mit Vorsprüngen (210) zusammenzuwirken, welche auf der inneren Wand der seitlichen Fläche (208) der Schüssel (2) angeordnet sind, um einen schnellen, bajonettartigen Zusammenbau zu erlauben.

4. Spender nach einem der Ansprüche 1 bis 3, dadurch gekennzeichnet, dass der Rollenträger zum Tragen von wenigstens zwei Rollen vorgesehen ist und dass er schwenkbar auf dem Grundelement montiert ist.

5. Spender nach einem der Ansprüche 1 oder 4, dadurch gekennzeichnet, dass der Rollenträger (3) und das Grundelement (1) zusätzliche Mittel (306, 115) aufweisen, um das Indexieren des Rollenträgers (3) zu gestatten, damit der Rollenträger stoppt, wenn eine Papierrolle sich gegenüber der Oeffnung des Spenders befindet.

6. Spender nach Anspruch 5, dadurch gekennzeichnet, dass die besagten Mittel (306, 115) eine Einklinkevorrichtung bilden.

7. Spender nach einem der Ansprüche 3 bis 6, dadurch gekennzeichnet, dasss das Grundelement (1) einen Anschlag (6) aufweist, der das Drehen des Rollenträgers (3) verhindert, solange eine Rolle mit Toilettenpapier sich gegenüber der Oeffnung des Spenders befindet.

8. Spender nach einem der Ansprüche 1 bis 7, dadurch gekennzeichnet, dass jeder Spiess (302) eine Vorrichtung aufweist, die das freie Drehen der Rolle des entsprechenden Spiesses des Rollenträgers verhindert.

9. Spender nach einem der Ansprüche 1 bis 3, dadurch gekennzeichnet, dass der Spender eine einzige Papierrolle tragen kann und dass er aus einem Spiess (501) besteht, der senkrecht am Ende eines Armes (502) montiert ist, welcher an seinem anderen Ende um einen Zapfen (119) des Grundelements (1) artikuliert ist, welcher nach der Abnahme des Rollenträgers (3) erscheint.

## Claims

1. Dispenser for toilet paper, in the form of a roll, comprising a basic element (1) provided with means (111, 112) for fixing it to a wall, a cover (2) in the shape of a cup provided with an opening on its lateral surface for letting out the paper, and a roll-holder (3), the lateral surface of the cover being provided with a housing (211) inside which there is a bolt (4) arranged to interact with corresponding means (110) on the lateral surface of the basic element (1) in order to lock the dispenser after assembling the cover (2) on the basic element (1), the said housing (211) and bolt (4) being provided with means (403, 211a) allowing unlocking only by means of a key, thus preventing the untimely or unauthorised disassembly of the cover (2) and of the basic element (4), characterised in that the basic element (1) and the cup (2) are provided with complementary means enabling them to be assembled rapidly, in that the roll-holder (3) is a disc (301) carrying at least two pins (302) arranged in a symmetrical manner for supporting the said rolls, which disc is mounted in a cylindrical housing (101, 102) of the basic element (1), in that the cylindrical housing (101, 102) is provided on its upper periphery with at least two projections (103) which are perpendicular to the cylindrical wall (102), are directed towards the inside of the housing and are intended to prevent the untimely egress of the roll-holder (3), in that the said roll-holder (3) is provided on its periphery with at least one notch (305) having a shape which is complementary to that of the said projections (103) in order to enable the roll-holder (3) to be assembled in the said cylindrical housing (101, 102) and disassembled.

2. Dispenser according to Claim 1, characterised in that the plate (101) of the basic element (1) comprises a peripheral groove (107) having a shape which is conjugate to that of the upper edge (209) of the cup (2), the said groove (107) serving to guide the said cup (2) during assembly.

3. Dispenser according to one of Claims 1 or 2, characterised in that the basic element (1) is provided, near its periphery, with L-shaped notches (109) intended to interact with corresponding studs (210) arranged on the internal face of the lateral surface (208) of the cup (2) in order to obtain a rapid assembly of the bayonet type.

4. Dispenser according to one of Claims 1 to 3, characterised in that the roll-holder is designed to support at least two rolls and which is mounted in a pivoting manner on the basic element.

5. Dispenser according to one of Claims 1 or 4, characterised in that the roll-holder (3) and the basic element (1) are provided with complementary means (306, 115) for referencing the position of the roll-holder (3), so that the roll-holder stops when a roll of paper is located opposite the opening of the dispenser.

6. Dispenser according to Claim 5, characterised in that the said means (306, 115) form a snap-fitting device.

7. Dispenser according to one of Claims 3 to 6, characterised in that the said basic element (1) is provided with a stop (6) preventing the roll-holder (3) from turning as long as a roll with toilet paper is located opposite the opening of the dispenser.

8. Dispenser according to one of Claims 1 to 7, characterised in that each pin (302) is provided with a device preventing the free rotation of the roller of the corresponding pin of the roll-holder.

9. Dispenser according to one of Claims 1 to 3, characterised in that the dispenser can supports [sic] only one roll of paper and in that it consists of a pin (501) mounted perpendicularly at the end of an arm (502) articulated via its other end about a pin (119) of the basic element (1), appearing after the retraction of the roll-holder (3).
